# EUROPÄISCHE PATENTSCHRIFT

(11) **EP 1 657 159 B1**
(45) Veröffentlichungstag und Bekanntmachung des Hinweises auf die Patenterteilung: **29.08.2007**
(21) Anmeldenummer: 05023931.8
(22) Anmeldetag: 03.11.2005
(51) Int. Cl.: B65B 39/00, B65B 3/26

(54) **Verfahren zum Befüllen eines Behälters mit zumindest zwei flüssigen oder pastösen Produkten und Füllvorrichtung zur Durchführung des Verfahrens**
Method of filling a container with at least two liquid or pasty products and filling device for carrying out said method
Procédé de remplissage d'un récipient avec au moins deux produits liquides ou pâteux et dispositif de remplissage pour réaliser un tel procédé

(30) Priorität: 16.11.2004 DE 102004055327
(43) Veröffentlichungstag der Anmeldung: 17.05.2006
(73) Patentinhaber: GASTI Verpackungsmaschinen GmbH, 74523 Schwäbisch Hall (DE)
(72) Erfinder: Weber, Willi, 74545 Michelfeld (DE); Horlacher, Willi, 74541 Vellberg (DE)
(74) Vertreter: Lasch, Hartmut

(56) Entgegenhaltungen:
- EP-A- 1 221 409
- CA-C- 1 290 974
- DE-A1- 3 503 058
- DE-A1- 10 140 001
- DE-A1- 19 735 619
- FR-A- 2 708 563

## Beschreibung

Die Erfindung betrifft ein Verfahren zum Befüllen eines Behälters mit zumindest zwei flüssigen oder pastösen Produkten, wobei ein erstes Produkt aus einer ersten Produktkammer durch mehrere erste Düsen und ein zweites Produkt aus einer zweiten Produktkammer durch zumindest eine zweite Düse gleichzeitig unter Druck in den Behälter eingefüllt werden.

Des Weiteren betrifft die Erfindung eine Füllvorrichtung zum Befüllen eines Behälters mit zumindest zwei flüssigen oder pastösen Produkten, wobei ein erstes Produkt aus einer ersten Produktkammer durch mehrere erste Düsen und ein zweites Produkt aus einer zweiten Produktkammer durch zumindest eine zweite Düse unter Druck in den Behälter einfüllbar sind, und wobei die erste Düse eine steuerbare Absperrvorrichtung aufweist, mittels der jede erste Düse wahlweise freigebbar oder verschließbar ist.

Insbesondere in der Lebensmittelindustrie ist es bekannt (DE-A- 197 35 619, FR-A-2708563) zwei flüssige oder pastöse Produkte, beispielsweise Schokoladenpudding und Vanillepudding, in einen gemeinsamen Behälter, insbesondere einen Kunststoffbecher, einzufüllen. Diese Produkte werden jeweils über separate Produktleitungen einem Füllkopf, d.h. einem sogenannten Doseur, zugeführt und stehen dort in einer ersten Produktkammer bzw. einer zweiten Produktkammer an. Für das erste Produkt und das zweite Produkt sind separate Düsen vorgesehen, denen jeweils ein als Verschlussorgan ausgebildeter Stempel zugeordnet ist. Beim Befüllen des Behälters werden die beiden Produkte durch die jeweiligen Düsen gleichzeitig in den Behälter eingefüllt, so dass sie in diesem nebeneinander angeordnet sind. Wenn der Behälter während des Einfüllens zusätzlich gedreht wird, sind die Produkte in dem befüllten Behälter spiralförmig verdreht, jedoch immer noch nebeneinander angeordnet. Alternativ ist es auch bekannt (DE-A-101 40 001), zwei flüssige oder pastöse Produkte unabhängig voneinander in einen Behälter einzufüllen.

Bei einigen Anwendern besteht der Wunsch, das zweite Produkt in Form von großvolumigen Flecken oder in Form von Produkt-Inseln unregelmäßig in dem ersten Produkt anzuordnen. Eine derartige Fleckenfüllung ist bei den bekannten Vorrichtungen nicht vorgesehen und auch nicht möglich.

Der Erfindung liegt die Aufgabe zugrunde, ein Verfahren zum Befüllen eines Behälters mit zumindest zwei flüssigen oder pastösen Produkten zu schaffen, mit dem eine Fleckenfüllung zuverlässig und in einfacher Weise zu erzielen ist. Darüber hinaus soll eine Füllvorrichtung geschaffen werden, mit der sich das Verfahren in konstruktiv einfacher Weise umsetzen lässt.

Diese Aufgabe wird erfindungsgemäß in einer verfahrenstechnischen Ausgestaltung dadurch gelöst, dass die ersten Düsen in zumindest zwei Düsengruppen aufgeteilt sind und dass das Produkt abwechselnd durch die ersten Düsen der einen Düsengruppe und durch die ersten Düsen der anderen Düsengruppe in den Behälter eingefüllt werden. Auf diese Weise ist erreicht, dass das erste Produkt durch jede erste Düse diskontinuierlich abgegeben wird, jedoch erfolgt eine stetige Zuführung des ersten Produktes in den Behälter, wobei das erste Produkt jedoch mittels unterschiedlicher Düsen in unterschiedlichen Bereichen des Behälters abgegeben wird. Da gleichzeitig auch das zweite Produkt in den Behälter eingefüllt wird, ergibt sich ein Fleckenmuster bzw. die oben genannte Fleckenfüllung, ohne dass es einer Drehung des Behälters bedarf.

In einer möglichen Ausgestaltung des Verfahrens sind vier erste Düsen vorgesehen, wobei jede Düsengruppe zwei Düsen umfasst. Zunächst wird das erste Produkt durch die beiden ersten Düsen der einen Düsengruppe abgegeben. Dann wird auf die beiden ersten Düsen der anderen Düsengruppe gewechselt, wobei vorzugsweise die Verbindung zwischen der ersten Produktkammer und den ersten Düsen der einen Düsengruppe vollständig unterbrochen wird, wodurch insbesondere ein Nachtropfen des ersten Produktes verhindert ist. Da die ersten Düsen an verschiedenen Orten innerhalb des Behälters angeordnet sind, wird das erste Produkt in Form großvolumiger, im Behälter verteilter Flecken abgefüllt.

In bevorzugter Ausgestaltung der Erfindung ist vorgesehen, dass während der Befüllung des Behälters zumindest zweimal, vorzugsweise zumindest dreimal zwischen den ersten Düsen der beiden Düsengruppen hin- und hergewechselt wird, wodurch sich ein ausgeprägtes Fleckenmuster ergibt.

In Weiterbildung der Erfindung ist vorgesehen, dass während der Befüllung des Behälters immer zumindest eine der ersten Düse mit der ersten Produktkammer in Verbindung steht. Auf diese Weise ist gewährleistet, dass sich in der ersten Produktkammer aufgrund des nachgeförderten ersten Produktes kein übermäßiger Überdruck aufbauen kann, der zu einer Beeinträchtigung oder einer Beschädigung der Füllvorrichtung führen könnte.

Das zweite Produkt kann mittels der zumindest einen zweiten Düse kontinuierlich oder diskontinuierlich zugeführt werden. In bevorzugter Ausgestaltung der Erfindung ist vorgesehen, dass mehrere zweite Düsen vorgesehen sind, die in zumindest zwei Düsengruppe aufgeteilt sind, und dass das zweite Produkt abwechselnd durch die zweiten Düsen der einen Düsengruppe und durch die zweiten Düsen der anderen Düsengruppe in den Behälter eingefüllt werden. Somit wird auch das zweite Produkt in Form großvolumiger Flecken an unterschiedlichen Orten in den Behälter eingefüllt, so dass sich insgesamt eine Überlagerung von Flecken aus dem ersten Produkt und von Flecken aus dem zweiten Produkt ergibt.

Auch hierbei kann vorgesehen sein, dass die Verbindung zwischen der zweiten Produktkammer und den zweiten Düsen der einen Düsengruppe vollständig unterbrochen wird, wenn das zweite Produkt durch die zweiten Düsen der anderen Düsengruppe in den Behälter eingefüllt wird.

Während der Befüllung des Behälters sollte zumindest zweimal, vorzugsweise zumindest dreimal zwischen den zweiten Düsen der beiden Düsengruppen hin- und hergewechselt werden, wobei die Wechselfrequenz für die ersten Düsen und die zweiten Düsen gleich sein sollte.

Auch für die zweiten Düsen sollte vorgesehen sein, dass während der Befüllung des Behälters immer zumindest eine der zweiten Düsen mit der zweiten Produktkammer in Verbindung steht, um das Entstehen eines übermäßigen Überdrucks in der zweiten Produktkammer zuverlässig zu vermeiden.

In Weiterbildung der Erfindung kann vorgesehen sein, dass zusätzlich ein drittes Produkt mittels zumindest einer dritten Düse insbesondere kontinuierlich in den Behälter eingefüllt wird. Auf diese Weise lässt sich eine Produkt-Konfiguration in dem Behälter erreichen, bei der Flecken des ersten Produktes und Flecken des zweiten Produktes in das dritte Produkt eingelagert sind.

In vorrichtungstechnischer Hinsicht wird die oben genannte Aufgabe bei einer Füllvorrichtung dadurch gelöst, dass die steuerbare Absperrvorrichtung so gesteuert ist, dass immer nur eine Teilanzahl der ersten Düsen gleichzeitig freigegeben ist und die restliche Teilanzahl der ersten Düsen verschlossen ist.

Vorzugsweise ist vorgesehen, dass die Absperrvorrichtung ein dreh- oder schwenkbar gelagertes, angetriebenes Steuerteil mit mehreren ersten Durchgangsbohrungen ist, durch die das erste Produkt aus der ersten Produktkammer zu den ersten Düsen gelangen kann. Wenn die Anzahl der ersten Durchgangsbohrungen des Steuerteils geringer als die Anzahl der Düsen ist, kann in konstruktiv einfacher Weise gewährleistet werden, dass immer nur eine Teilanzahl der ersten Düsen freigegeben ist und somit das erste Produkt abgeben kann, während die verbleibende Teilanzahl der ersten Düsen durch das Steuerteil verschlossen ist.

In Weiterbildung der Erfindung ist vorgesehen, dass die Durchgangsbohrungen des Steuerteils so dimensioniert und angeordnet sind, dass in jeder Drehstellung des Steuerteils zumindest eine der ersten Düsen mit der ersten Produktkammer verbunden ist. Auf diese Weise ist sichergestellt, dass sich in der ersten Produktkammer kein übermäßiger Überdruck aufbauen kann.

Alternativ oder zusätzlich dazu kann vorgesehen sein, dass das Steuerteil in eine Sperrstellung bringbar ist, in der alle ersten Düsen verschlossen sind. Dies ist insbesondere dann sinnvoll, wenn das Befüllen des Behälters abgeschlossen ist, so dass ein Nachtropfen des ersten Produktes verhindert wird.

In bevorzugter Ausgestaltung der Erfindung ist vorgesehen, dass mehrere zweite Düsen vorhanden sind, die eine steuerbare Absperrvorrichtung aufweisen, mittels der jede zweite Düse wahlweise freigebbar oder verschließbar ist, wobei die Absperrvorrichtung so gesteuert ist, dass immer nur eine Teilanzahl der zweiten Düsen gleichzeitig freigegeben ist und die restliche Teilanzahl der zweiten Düsen verschlossen ist. Auch für die zweiten Düsen kann die Absperrvorrichtung ein dreh- oder schwenkbar gelagertes, angetriebenes Steuerteil mit mehreren zweiten Durchgangsbohrungen sein, durch die das zweite Produkt aus der zweiten Produktkammer zu den zweiten Düsen gelangen kann. Auch hierbei ist insbesondere vorgesehen, dass die Anzahl der zweiten Durchgangsbohrungen des Steuerteils geringer als die Anzahl der zweiten Düsen ist.

Die zweiten Durchgangsbohrungen des Steuerteils können so dimensioniert und angeordnet sein, dass in jeder Drehstellung des Steuerteils zumindest eine der zweiten Düsen mit der zweiten Produktkammer verbunden ist. Alternativ oder zusätzlich dazu kann vorgesehen sein, dass das Steuerteil in eine Sperrstellung gebracht werden kann, in der alle zweiten Düsen verschlossen sind.

Eine besonders einfache Konstruktion ergibt sich, wenn die ersten Durchgangsbohrungen und die zweiten Durchgangsbohrungen an einem gemeinsamen Steuerteil ausgebildet sind, bei dem es sich beispielsweise um eine Steuerscheibe handeln kann, die zwischen einem Ausgang der ersten Produktkammer und den ersten Düsen und/oder zwischen einem Ausgang der zweiten Produktkammer und den zweiten Düsen sitzt. Dabei kann in Weiterbildung der Erfindung vorgesehen sein, dass die Produktkammern konzentrisch angeordnet sind.

Um eine annähernd gleiche Abgabeposition für das erste Produkt und das zweite Produkt innerhalb des Behälters zu erreichen, kann vorgesehen sein, dass jede erste Düse koaxial zu einer der zweiten Düsen angeordnet ist.

Um zusätzlich auch ein drittes Produkt in den Behälter einfüllen zu können, kann zusätzlich eine dritte Düse vorgesehen sein. Die Zuführung des dritten Produktes in den Behälter kann kontinuierlich oder diskontinuierlich erfolgen.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1: einen Vertikalschnitt durch eine erfindungsgemäße Füllvorrichtung gemäß einer ersten Ausgestaltung,
- Figur 2: den Schnitt II-II in Fig. 1,
- Figur 3: den Schnitt III-III in Fig. 1,
- Figur 4: eine perspektivische Unteransicht einer Steuerwelle der Füllvorrichtung gemäß Fig. 1,
- Figur 5: einen Vertikalschnitt durch eine zweite Ausgestaltung einer erfindungsgemäßen Füllvorrichtung,
- Figur 6: den Schnitt VI-VI in Fig. 5,
- Figur 7: den Schnitt VII-VII in Fig. 5,
- Figur 8: einen Vertikalschnitt durch eine weitere Ausführungsform einer erfindungsgemäßen Füllvorrichtung,
- Figur 9: den Schnitt IX-IX in Fig. 8 und
- Figur 10: den Schnitt X-X in Fig. 8.

Die Fig. 1 bis 4 zeigen eine erste Ausgestaltung einer Füllvorrichtung 10, die eine gestellfeste Tragplatte 11 umfasst, auf der ein Lagerblock 12 angeordnet ist. In dem Lagerblock 12 ist eine erste Ringkammer 13 vorgesehen, die über eine Bohrung 14 mit einer Zuführleitung 15 verbunden ist, durch die ein erstes flüssiges oder pastöses Produkt P₁ der ersten Ringkammer 13 zugeführt werden kann, wie es durch den Pfeil P₁ angedeutet ist.

Räumlich getrennt von der ersten Ringkammer 13 ist in dem Lagerblock 12 eine zweite Ringkammer 16 ausgebildet, die über eine Bohrung 17 mit einer Zuführleitung 18 für ein zweites flüssiges oder pastöses Produkt P₂ verbunden ist, das unter Druck in die zweite Ringkammer 16 einführbar ist, wie es durch den Pfeil P₂ angedeutet ist.

Der Lagerblock 12 ist von einer drehbar gelagerten Steuerwelle 19 durchdrungen, die auf der Oberseite des Lagerblocks 12 über ein Halteteil 28 mit einem Zahnrad 37 ver bunden ist, das in nicht dargestellter Weise drehangetrieben ist. Über die Drehung des Zahnrads 37 kann die Steuerwelle 19 in Drehung versetzt werden.

Die Steuerwelle 19 steht auf der unteren, dem Zahnrad 37 abgewandten Seite des Lagerblocks 12 aus diesem hervor und ist in ihrem unteren Abschnitt hohl ausgebildet. Darüber hinaus besitzt sie in Höhe der zweiten Ringkammer 16 eine Einlassöffnung 21, so dass das zweite Produkt P₂ in jeder Drehstellung der Steuerwelle 19 durch die Einlassöffnung 21 in den eine zweite Produktkammer 25 bildenden Innenraum der Steuerwelle 19 einfließen kann.

Die innerhalb der Steuerwelle 19 gebildete zweite Produktkammer 25 ist am unteren axialen Ende der Steuerwelle 19 durch eine kreisförmige Steuerscheibe 27 begrenzt, die unter Bildung eines umlaufenden Kragens radial über die Steuerwelle 19 hervorsteht (s. Fig. 4).

Die Steuerwelle 19 ist im Bereich der in ihrem Inneren ausgebildeten zweiten Produktkammer 25 mit Abstand von einer Wandungshülse 24 umgeben. Zwischen der Innenseite der Wandungshülse 24 und der Außenseite der Steuerwelle 19 ist auf diese Weise eine erste Produktkammer 20 gebildet, die direkt mit der ersten Ringkammer 13 in Verbindung steht. Die erste Produktkammer 20 ist an ihrer Unterseite durch den umlaufenden Kragen der Steuerscheibe 27 begrenzt. Auf diese Weise sind die beiden Produktkammern 20, 25 konzentrisch angeordnet.

Unmittelbar unterhalb der Steuerscheibe 27 ist ein Düsenkopf 29 angeordnet, der in seinem radial inneren Bereich vier Düsenöffnungen bzw. zweite Düsen 31 aufweist, die gleichmäßig verteilt, d.h. mit einem gegenseitigen Winkelversatz von 90° in Umfangsrichtung angeordnet sind. Außerhalb der inneren zweiten Düsen 31 sind vier Düsenöffnungen bzw. erste Düsen 30 ausgebildet, die jeweils die Form eines gekrümmten Langlochs besitzen und ebenfalls gleichmäßig über den Umfang, d.h. in gegenseitigem Winkelversatz von 90° angeordnet sind. Wie insbesondere Fig. 1 zeigt, sind die äußeren ersten Düsen 30 unmittelbar unterhalb der ersten Produktkammer 20 und die inneren zweiten Düsen 31 unmittelbar unterhalb der zweiten Produktkammer 25 angeordnet und von der jeweiligen Produktkammer durch die Steuerscheibe 27 getrennt.

In der Steuerscheibe 27, die als steuerbare Absperrvorrichtung 22 dient, sind zwei äußere erste Durchgangsbohrungen 26 ausgebildet (siehe insbesondere Fig. 4), die bezogen auf den Mittelpunkt der Steuerscheibe 27 diametral gegenüberliegen und somit einen gegenseitigen Wickelversatz von 180° aufweisen und in ihrer Querschnittsform dem Querschnitt der ersten Düsen 30 entsprechen. Zusätzlich sind im radial inneren Bereich der Steuerscheibe 27 zwei zweite Durchgangsbohrungen 23 vorgesehen, die ebenfalls bezogen auf den Mittelpunkt der Steuerscheibe 27 diametral gegenüberliegen und somit einen gegenseitigen Winkelversatz von 180° aufweisen und zusätzlich gegenüber den ersten Durchgangsbohrungen 26 um jeweils 90° in Umfangsrichtung versetzt sind. Über die ersten Durchgangsbohrungen 26 kann die erste Produktkammer 20 mit den ersten Düsen 30 verbunden werden. Da in dem Düsenkopf 29 jedoch vier erste Düsen 30, in der Steuerplatte jedoch nur zwei erste Durchgangsbohrungen 26 ausgebildet sind, lassen sich die vier ersten Düsen 30 in zwei Düsengruppen I und II einteilen, wobei jeweils diametral gegenüberliegende erste Düsen zur gleichen Düsengruppe gehören, wie es in Fig. 3 durch die Klammerausdrücke angedeutet ist.

Entsprechend lassen sich die zweiten Düsen 31 in zwei Düsengruppen X und Y einteilen, wobei jeweils diametral gegenüberliegende zweite Düsen 31 zur gleichen Düsengruppe gehören. Auch dies ist in Fig. 3 gekennzeichnet.

Im Folgenden wird die Funktionsweise der in den Fig. 1 bis 4 dargestellten Füllvorrichtung erläutert. Das erste Produkt P₁ gelangt unter Druck über die erste Ringkammer 13 in die erste Produktkammer 20. Entsprechend gelangt das zweite Produkt P₂ über die zweite Ringkammer 16 und die Einlassöffnung 21 in das Innere der Steuerwelle 19 bzw. die dort gebildete zweite Produktkammer 25. Es sei angenommen, dass die Steuerwelle 19 mit ihrer Steuerscheibe 27 so ausgerichtet ist, dass die beiden ersten Durchgangsbohrungen 26 direkt oberhalb der zur Düsengruppe I gehörenden ersten Düsen 30 stehen, durch die dann das erste Produkt in einen unterhalb des Düsenkopfes 29 angeordneten Behälter B fließen kann.

Gleichzeitig stehen die zweiten Durchgangsbohrungen 23 direkt oberhalb der zur Düsengruppe X gehörenden zweiten Düsen 31, so dass das zweite Produkt P₂ aus der zweiten Produktkammer 25 durch die zweiten Durchgangsbohrungen 23 und die unmittelbar darunter angeordneten, zur Düsengruppe X gehörenden zweiten Düsen 31 in den Behälter B fließen kann. Da die von dem ersten Produkt P₁ durchströmten ersten Düsen 30 und die von dem zweiten Produkt P₂ durchströmten zweiten Düsen 31 sowohl einen radialen Versatz als auch in Umfangsrichtung um jeweils 90° zueinander versetzt sind, treten die beiden Produkte P₁ und P₂ an unterschiedlichen Stellen in den Behälter B ein.

In der dargestellten und oben erläuterten Stellung der Steuerscheibe 27 sind die beiden weiteren, zur Düsengruppe II gehörenden ersten Düsen 30 sowie die beiden weiteren, zur Düsengruppe Y gehörenden zweiten Düsen 31 durch die Steuerscheibe 27 verschlossen.

Die Steuerwelle 19 wird gedreht, wodurch sich auch die Steuerscheibe 27 dreht und sich die Ausrichtung der ersten Durchgangsbohrungen 26 zu den ersten Düsen 30 sowie der zweiten Durchgangsbohrungen 23 zu den zweiten Düsen 31 ändert. Nach einer Drehung der Steuerwelle 19 um 90° stehen die ersten Durchgangsbohrungen 26 unmittelbar oberhalb der zur Düsengruppe II gehörenden ersten Düsen 30, während gleichzeitig die zweiten Durchgangsbohrungen 23 unmittelbar oberhalb der zur Düsengruppe Y gehörenden zweiten Düsen 31 stehen, so dass die Produkte P₁ und P₂ nunmehr durch diese Düsen in den Behälter B einfließen können. Durch ständige Drehung der Steuerwelle 19 wird das erste Produkt P₁ abwechselnd durch die ersten Düsen 30 der Düsengruppe I und durch die ersten Düsen 30 der Düsengruppe II in den Behälter B eingefüllt, während gleichzeitig das zweite Produkt abwechselnd durch die zweiten Düsen 31 der Düsengruppe X und durch die zweiten Düsen 31 der Düsengruppe Y in den Behälter B eingefüllt werden.

Die Anordnung und die Dimensionierung der ersten Durchgangsbohrungen 26 ist so gewählt, dass in jeder Drehstellung der Steuerwelle 19 zumindest eine der ersten Düsen 30 mit der ersten Produktkammer 20 in Verbindung steht. Entsprechend steht in jeder Drehstellung der Steuerwelle 19 immer zumindest eine der zweiten Düsen 31 mit der zweiten Produktkammer 25 in Verbindung.

Die Fig. 5 bis 7 zeigen eine Weiterbildung der Füllvorrichtung gemäß Fig. 1, wobei gleiche Bauteile mit den gleichen Bezugszeichen versehen sind. Bei der in Fig. 5 dargestellten Füllvorrichtung 10 wird das erste Produkt P₁ in genannter Weise der ersten Produktkammer 20 zugeführt, während das zweite Produkt P₂ der im Inneren der Steuerwelle 19 ausgebildeten zweiten Produktkammer 25 zugeführt wird.

Der wesentliche Unterschied der Füllvorrichtung gemäß Fig. 5 gegenüber der Füllvorrichtung gemäß Fig. 1 liegt in der Ausgestaltung und Anordnung des Düsenkopfes. Wie Fig. 7 zeigt, sind auch hierbei vier außenliegende erste Düsen 30 vorgesehen, wobei jeweils zwei diametral gegenüberliegende erste Düsen 30 einer gemeinsamen Düsengruppe, d.h. einer Düsengruppe I bzw. einer Düsengruppe II zugeordnet sind. Die beiden ersten Düsen 30 der Düsengruppe I sind gegenüber den beiden ersten Düsen 30 der Düsengruppe II um 90° in Umfangsrichtung versetzt. Zusätzlich weisen die ersten Düsen 30 Einlaufschrägen 30a auf, die sich jeweils nur auf einer Seite der zugeordneten ersten Düse 30 in Umfangsrichtung erstreckt, wobei die Einlaufschrägen der ersten Düsen 30 gleicher Düsengruppe sich in die gleiche Umfangsrichtung, jedoch in Gegenrichtung zu den Einlaufschrägen der ersten Düsen der anderen Düsengruppe erstrecken. Wie Fig. 7 zeigt, ist auf diese Weise der Abstand zwischen zwei ersten Düsen unterschiedlicher Düsengruppen einerseits durch die Einlaufschrägen weitestgehend überbrückt, während auf der anderen Seite keine Einlaufschrägen vorhanden sind.

In gleichartiger Weise sind im radial inneren Bereich des Düsenkopfes 29 vier zweite Düsen 31 vorgesehen, die in genannter Weise zwei Düsengruppen X und Y zugeordnet sind und ebenfalls Einlaufschrägen 31a genannter Ausgestaltung und Anordnung aufweisen, deren Funktion im Folgenden beschreiben wird.

Die mit der Steuerwelle 19 verbundene Steuerscheibe 27 besitzt zwei äußere, diametral gegenüberliegende erste Durchgangsbohrungen 26 und zwei innere, diametral gegenüberliegende zweite Durchgangsbohrungen 23, die gegenüber den ersten Durchgangsbohrungen 26 in Umfangsrichtung um 90° versetzt sind. Im Gegensatz zum Ausführungsbeispiel gemäß Fig. 1 ist die Steuerwelle 19 nicht drehangetrieben, sondern wird zwischen zwei Endpositionen über einen Winkelbereich von ca. 90° hin- und hergeschwenkt. In einer ersten Endposition sind die ersten Durchgangsbohrungen 26 der Steuerplatte 27 direkt oberhalb der ersten Düsen 30 der Düsengruppe I angeordnet, während gleichzeitig die zweiten Durchgangsbohrungen 23 direkt oberhalb der zweiten Düsen 31 der Düsengruppe X angeordnet sind, so dass die genannten Düsen mit dem jeweiligen Produkt P₁ bzw. P₂ versorgt werden. Wenn die Steuerwelle 19 um 90° verschwenkt wird, überstreichen die ersten Durchgangsbohrungen 26 die Einlaufschrägen 30a der zugeordneten ersten Düsen 30, bis sie die ersten Düsen 30 der Düsengruppe II erreichen und unmittelbar oberhalb von diesen angeordnet sind. Während der gesamten Verstellbewegung steht die erste Produktkammer 20 aufgrund der Einlaufschrägen 30a mit zumindest zwei ersten Düsen 30 in Verbindung, so dass sich in der ersten Produktkammer 20 kein übermäßiger Überdruck aufbauen kann.

Gleichzeitig überstreichen die zweiten Durchgangsbohrungen 23 der Steuerscheibe 27 die Einlaufschrägen 31a zwischen benachbarten zweiten Düsen 31, so dass auch die zweite Produktkammer 25 in jeder Schwenkstellung der Steuerwelle 19 mit zumindest zwei zweiten Düsen 31 in Verbindung steht.

Diese Ausgestaltung bringt den weiteren Vorteil mit sich, dass es möglich ist, die ersten Durchgangsbohrungen 26 und die zweiten Durchgangsbohrungen 23 durch Schwenkung der Steuerwelle 19 in einen Bereich des Düsenkopfes 29 zu bringen, in dem zwischen den ersten Düsen 30 bzw. den zweiten Düsen 31 keine Einlaufschrägen vorhanden sind, so dass sämtliche erste Düsen und zweite Düsen in dieser Stellung durch die Steuerscheibe 27 abgesperrt sind.

Wie Fig. 5 zeigt, schließen sich an den Düsenkopf 29 für jede Düse separate weiterführende Leitungen an, die zu einem Leitungsbündel zusammengefasst sich, so dass einerseits die Produkte auch in relativ enge Behälter eingebracht werden können und andererseits durch gegenseitige Anordnung der weiterführenden Leitungen ein gewünschtes Fleckenmuster innerhalb des Behälters erreicht werden kann.

Die Fig. 8 bis 10 zeigen eine weitere Ausgestaltung der erfindungsgemäßen Füllvorrichtung. In dem Lagerblock 12 ist eine äußere Ringkammer vorgesehen, die die erste Produktkammer 20 bildet, in die das erste Produkt P₁ über eine Zuführleitung 15 unter Druck zugeführt werden kann. Eine radial innere Ringkammer bildet die zweite Produktkammer 25, der das zweite Produkt P₂ über eine Zuführleitung 18 unter Druck zugefügt werden kann. Die erste Produktkammer 20 und die zweite Produktkammer 25 sind unterseitig offen und auf ihrer offenen Seite durch eine drehbar gelagerte Steuerscheibe 27 begrenzt, die eine Außenverzahnung trägt und drehangetrieben ist (s. Fig. 10). Die Steuerscheibe 27 besitzt in ihrem radial äußeren Randbereich zwei diametral gegenüberliegende erste Durchgangsbohrungen 26, die jeweils als sich in Umfangsrichtung über einen Winkelbereich von ca. 90° erstreckendes Langloch ausgebildet sind.

In ihrem radial inneren Bereich besitzt die Steuerscheibe 27 zwei zweite Durchgangsbohrungen 23, die ebenfalls diametral gegenüberliegend angeordnet und jeweils als sich in Umfangsrichtung über einen Winkelbereich von ca. 45° erstreckendes Langloch ausgebildet sind, wobei zwischen den ersten Durchgangsbohrungen 26 und den zweiten Durchgangsbohrungen 23 ein gegenseitiger Winkelversatz von ca. 90° in Umfangsrichtung gegeben ist.

Auf der den Produktkammern 20 und 25 abgewandten Seite der Steuerscheibe 27 ist ein Düsenkopf 29 angeordnet, der in seinem Außenbereich vier erste Düsen 30 aufweist, die jeweils einen kreisförmigen Querschnitt besitzen und einen gegenseitigen Winkelversatz von 90° in Umfangsrichtung aufweisen.

Im radial inneren Bereich sind vier zweite Düsen 31 ausgebildet, die ebenfalls einen kreisförmigen Querschnitt besitzen und in Umfangsrichtung um 90° zueinander versetzt sind. Wie insbesondere Fig. 10 zeigt, gestattet die Steuerscheibe 27 einen Produktfluss aus der jeweiligen Produktkammer 20 bzw. 25 durch die zugeordneten Düsen 30 bzw. 31, solange die Düsen bei der Drehung der Steuerscheibe 27 mittels deren Durchgangsbohrungen 26 bzw. 23 mit der zugeordneten Produktkammer verbunden sind. Auch hierbei sind die ersten Düsen 30 in zwei Düsengruppen I und II und die zweiten Düsen 31 in zwei Düsengruppen X und Y unterteilt, wobei die Produktabgabe abwechselnd durch die ersten Düsen der Düsengruppen I und die ersten Düsen der Düsengruppe II sowie abwechselnd zwischen den zweiten Düsen der Düsengruppe X und der Düsengruppe Y erfolgt. Hinsichtlich der Einzelheiten wird auf die entsprechende Funktionsbeschreibung der Füllvorrichtung gemäß den Fig. 1 bis 4 verwiesen.

Aufgrund der Ausgestaltung der Durchgangsbohrungen 26 und 23 ist sichergestellt, dass bei Drehung der Steuerscheibe 27 in jeder Drehstellung eine Verbindung zwischen der ersten Produktkammer 20 und zumindest zwei ersten Düsen 30 sowie zwischen der zweiten Produktkammer 25 und zumindest zwei zweiten Düsen 31 gegeben ist.

Innerhalb des Düsenkopfes 29 sind stromab in Förderrichtung jeweils eine erste Düse und eine zweite Düse koaxial zusammengeführt, wobei die zweite Düse als innenliegende Leitung 31b und die zweite Düse als eine die innenliegende Leitung 31b umgebende Ringleitung 30b ausgebildet ist.

Der Lagerblock 12 und die Steuerscheibe 27 sind mittig bzw. axial von einem Rohr 32 durchdrungen, das im Düsenkopf 29 an eine mittlere, weiterführende Leitung 32a anschließt. Durch das Rohr 32 kann ein drittes Produkt P₃ unter Umgehung der Schaltvorgänge mittels der Steuerscheibe 27 kontinuierlich oder diskontinuierlich zugeführt und in den Behälter eingefüllt werden.

Es sei darauf hingewiesen, dass die einzelnen Merkmale der anhand der Figuren erläuterten Ausführungsbeispiele auch einzeln zu neuen Ausführungsbeispielen kombiniert werden können, solange von dem Grundgedanken der Erfindung Gebrauch gemacht wird.

## Patentansprüche

1. Verfahren zum Befüllen eines Behälters (B) mit zumindest zwei flüssigen oder pastösen Produkten (P₁, P₂), wobei ein erstes Produkt (P₁) aus einer ersten Produktkammer (20) durch mehrere erste Düsen (30) und ein zweites Produkt (P₂) aus einer zweiten Produktkammer (25) durch zumindest eine zweite Düse (31) gleichzeitig unter Druck in den Behälter (B) eingefüllt werden, **dadurch gekennzeichnet, dass** die ersten Düsen (30) in zumindest zwei Düsengruppen (I, II) aufgeteilt sind und dass das erste Produkt (P₁) abwechselnd durch die ersten Düsen (30) der einen Düsengruppe (I) und durch die ersten Düsen (30) der anderen Düsengruppe (II) in den Behälter (B) eingefüllt wird.

2. Verfahren nach Anspruch 1, **dadurch gekennzeichnet, dass** die Verbindung zwischen der ersten Produktkammer (20) und den ersten Düsen (30) der einen Düsengruppe (I) vollständig unterbrochen wird, wenn das erste Produkt (P₁) durch die ersten Düsen (30) der anderen Düsengruppe (II) in den Behälter (B) eingefüllt wird.

3. Verfahren nach Anspruch 1 oder 2, **dadurch gekennzeichnet, dass** während der Befüllung des Behälters (B) zumindest zweimal zwischen den ersten Düsen (30) der beiden Düsengruppen (I, II) hin- und hergewechselt wird.

4. Verfahren nach einem der Ansprüche 1 bis 3, **dadurch gekennzeichnet, dass** während der Befüllung des Behälters (B) immer zumindest eine der ersten Düsen (30) mit der ersten Produktkammer (20) in Verbindung steht.

5. Verfahren nach einem der Ansprüche 1 bis 4, **dadurch gekennzeichnet, dass** mehrere zweite Düsen (31), vorgesehen sind, die in zumindest zwei Düsengruppen (X, Y) aufgeteilt sind und dass das zweite Produkt (P₂) abwechselnd durch die zweiten Düsen (31) der einen Düsengruppe (X) und durch die zweiten Düsen (31) der anderen Düsengruppe (Y) in den Behälter (B) eingefüllt wird.

6. Verfahren nach Anspruch 5, **dadurch gekennzeichnet, dass** die Verbindung zwischen der zweiten Produktkammer (25) und den zweiten Düsen (31) der einen Düsengruppe (X) vollständig unterbrochen wird, wenn das zweite Produkt (P₂) durch die zweiten Düsen (31) der anderen Düsengruppe (Y) in den Behälter (B) eingefüllt wird.

7. Verfahren nach Anspruch 5 oder 6, **dadurch gekennzeichnet, dass** während der Befüllung des Behälters (B) zumindest zweimal zwischen den zweiten Düsen (31) der beiden Düsengruppen (X, Y) hin- und hergewechselt wird.

8. Verfahren nach einem der Ansprüche 5 bis 7, **dadurch gekennzeichnet, dass** während der Befüllung des Behälters (B) immer zumindest eine der zweiten Düsen (31) mit der zweiten Produktkammer (25) in Verbindung steht.

9. Verfahren nach einem der Ansprüche 1 bis 8, **dadurch gekennzeichnet, dass** ein drittes Produkt (P₃) mittels zumindest einer dritten Düse (32) kontinuierlich in den Behälter (B) eingefüllt wird.

10. Füllvorrichtung zum Füllen eines Behälters (B) mit zumindest zwei flüssigen oder pastösen Produkten (P₁, P₂) wobei ein erstes Produkt (P₁) aus einer ersten Produktkammer (20) durch mehrere erste Düsen (30) und ein zweites Produkt (P₂) aus einer zweiten Produktkammer (25) durch zumindest eine zweite Düse (31) unter Druck in den Behälter (B) einfüllbar ist, und wobei die ersten Düsen (30) eine steuerbare Absperrvorrichtung (22) aufweisen, mittels der jede erste Düse (30) wahlweise freigebbar oder verschließbar ist, **dadurch gekennzeichnet, dass** die Absperrvorrichtung (22) so gesteuert ist, dass immer nur eine Teilanzahl der ersten Düsen (30) gleichzeitig freigegeben ist und die restliche Teilanzahl der ersten Düsen (30) verschlossen ist.

11. Füllvorrichtung nach Anspruch 10, **dadurch gekennzeichnet, dass** die Absperrvorrichtung (22) ein dreh- oder schwenkbar gelagertes, angetriebenes Steuerteil (27) mit mehreren ersten Durchgangsbohrungen (26) ist, durch die das erste Produkt (P₁) aus der ersten Produktkammer (20) zu den ersten Düsen (30) gelangen kann.

12. Füllvorrichtung nach Anspruch 11, **dadurch gekennzeichnet, dass** die Anzahl der ersten Durchgangsbohrungen (26) des Steuerteils (27) geringer als die Anzahl der ersten Düsen (30) ist.

13. Füllvorrichtung nach Anspruch 11 oder 12, **dadurch gekennzeichnet, dass** die ersten Durchgangsbohrungen (26) des Steuerteils (27) so dimensioniert und angeordnet sind, dass in jeder Drehstellung des Steuerteils (27) zumindest eine der ersten Düsen (30) mit der ersten Produktkammer (20) verbunden ist.

14. Füllvorrichtung nach Anspruch 11 oder 12, **dadurch gekennzeichnet, dass** das Steuerteil (27) in eine Sperrstellung bringbar ist, in der alle ersten Düsen (30) verschlossen sind.

15. Füllvorrichtung nach einem der Ansprüche 11 bis 14, **dadurch gekennzeichnet, dass** mehrere zweite Düsen (31) vorgesehen sind, die eine steuerbare Absperrvorrichtung (22) aufweisen, mittels der jede zweite Düse (31) wahlweise freigebbar oder verschließbar ist, wobei die Absperrvorrichtung (22) so gesteuert ist, dass immer nur eine Teilanzahl der zweiten Düsen (31) gleichzeitig freigegeben ist und die restliche Teilanzahl der zweiten Düsen (31) verschlossen ist.

16. Füllvorrichtung nach Anspruch 15, **dadurch gekennzeichnet, dass** die Absperrvorrichtung (22) ein dreh- oder schwenkbar gelagertes, angetriebenes Steuerteil (27) mit mehreren zweiten Durchgangsbohrungen (23) ist, durch die das zweite Produkt (P₂) aus der zweiten Produktkammer (20) zu den zweiten Düsen (31) gelangen kann.

17. Füllvorrichtung nach Anspruch 16, **dadurch gekennzeichnet, dass** die Anzahl der zweiten Durchgangsbohrungen (23) des Steuerteils (27) geringer als die Anzahl der zweiten Düsen (31) ist.

18. Füllvorrichtung nach Anspruch 16 oder 17, **dadurch gekennzeichnet, dass** die zweiten Durchgangsbohrungen (23) des Steuerteils (27) so dimensioniert und angeordnet sind, dass in jeder Drehstellung des Steuerteils (27) zumindest eine der zweiten Düsen (31) mit der zweiten Produktkammer (25) verbunden ist.

19. Füllvorrichtung nach Anspruch 16 oder 17, **dadurch gekennzeichnet, dass** das Steuerteil (27) in eine Sperrstellung bringbar ist, in der alle zweiten Düsen (31) verschlossen sind.

20. Füllvorrichtung nach einem der Ansprüche 11 bis 19, **dadurch gekennzeichnet, dass** die ersten Durchgangsbohrungen (26) und die zweiten Durchgangsbohrungen (23) an einem gemeinsamen Steuerteil (27) ausgebildet sind.

21. Füllvorrichtung nach einem der Ansprüche 11 bis 20, **dadurch gekennzeichnet, dass** das Steuerteil (27) eine Steuerscheibe ist, die zwischen einem Ausgang der ersten Produktkammer (20) und den ersten Düsen (30) und/oder zwischen einem Ausgang der zweiten Produktkammer (25) und den zweiten Düsen (31) sitzt.

22. Füllvorrichtung nach Anspruch 21, **dadurch gekennzeichnet, dass** die Produktkammern (20, 25) konzentrisch angeordnet sind.

23. Füllvorrichtung nach einem der Ansprüche 10 bis 22, **dadurch gekennzeichnet, dass** die ersten Düsen (30) zumindest abschnittsweise koaxial zu den zweiten Düsen (31) angeordnet sind.

24. Füllvorrichtung nach einem der Ansprüche 10 bis 23, **dadurch gekennzeichnet, dass** zumindest eine dritte Düse (32) vorgesehen ist, mittels der ein drittes Produkt in den Behälter (B) einfüllbar ist.

## Claims

1. Method for filling a container (B) with at least two liquids or pasty products (P₁, P₂), wherein a first product (P₁) from a first product chamber (20) is filled under pressure through a plurality of first nozzles (30) into the container (B) and a second product (P₂) from a second product chamber (25) is simultaneously filled under pressure into that container (B) and through at least one second nozzle (31), **characterized in that** the first nozzles (30) are subdivided into at least two nozzle groups (I, II) and the first product (P₁) passes into the container (B) through the first nozzles (30) of the first nozzle group (I) and through the first nozzles (30) of the other nozzle group (II) in an alternating fashion.

2. The method of claim 1, **characterized in that** the connection between the first product chamber (20) and the first nozzles (30) of the first nozzle group (I) is completely interrupted when the first product (P₁) is filled into the container (B) through the first nozzles (30) of the other nozzle group (II).

3. Method of claim 1 or 2, **characterized in that**, during filling of the container (B), one alternates back and forth at least twice between the first nozzles (30) of the two nozzle groups (I, II).

4. Method according to any one of the claims 1 through 3, **characterized in that**, during filling of the container (B), one of the first nozzles (30) is always in contact with the first product chamber (20).

5. Method according to any one of the claims 1 through 4, **characterized in that** there are a plurality of second nozzles (31) which are subdivided into at least two nozzle groups (X, Y) and the second product (P₂) is introduced into the container (B) through the second nozzles (31) of one of the nozzle groups (X) and through the second nozzles (31) of the other nozzle group (Y) in an alternating fashion.

6. The method of claim 5, **characterized in that** connection between the two product chambers (25) and the second nozzles (31) of one nozzle group (X) is completely interrupted when the second product is filled into the container (B) through the second nozzles (31) of the other nozzle group (Y).

7. Method of claim 5 or 6, **characterized in that**, during filling of the container (B), one alternates back and forth at least twice between the second nozzles (31) of the two nozzle groups (X, Y).

8. The method according to any one of the claims 5 through 7, **characterized in that**, during filling of the container (B), at least one of the second nozzles (31) is in communication with the second product chamber (25).

9. Method according to any one of the claims 1 through 8, **characterized in that** a third product (P₃) is filled in a continuous fashion into the container (B) by means of at least a third nozzle (32).

10. Filling device for filling a container (B) with at least two liquids or pasty products (P₁, P₂), wherein a first product (P₁) from a first product chamber (20) can be filled into the container (B) under pressure through a plurality of first nozzles (30) and a second product (P₂) from a second product chamber (25) can be filled under pressure into that container (B) through at least are second nozzle (31), wherein the first nozzles (30) have a controllable blocking device (22) by means of which each of the first nozzles (30) can be closed or opened as desired, **characterized in that** the blocking device (22) is controlled in such a fashion that only a partial number of the first nozzles (30) are simultaneously open and the remaining partial number of first nozzles (30) remain closed.

11. Filling device according to claim 10, **characterized in that** the blocking device (22) is a pivotable or rotatable control device (27) having a plurality of first through-holes (26) through which the first product (P₁) from the first product chamber (20) can gain access to the first nozzles (30).

12. Filling device according to claim 11, **characterized in that** the number of first through-holes (26) of the control device (27) is less the number of first nozzles (30).

13. Filling device according to claim 11 or 12, **characterized in that** the first through-holes (26) of the control device (27) are disposed and dimensioned in such a fashion that, in each rotational position of the control device (27), at least one of the first nozzles (30) is connected to the first product chamber (20).

14. Filling device according to claim 11 or 12, **characterized in that** the control device (27) can be introduced into a blocking location in which all of the first nozzles (30) are closed.

15. Filling device according to any one of the claims 11 through 14, **characterized in that** a plurality of second nozzles (31) are provided having a controllable blocking device (22) by means of which each of the second nozzles (31) can be opened or closed as desired, wherein the blocking device (22) is controlled in such a fashion that only a partial number of second nozzles (31) can be simultaneously opened and the remaining partial number of second nozzles (31) remain closed.

16. Filling device according to claim 15, **characterized in that** the blocking device (22) is a rotatable or pivotable, driven control member (27) having a plurality of second through-holes (23) through which the second product (P₂) from the second product chamber (20) can gain entrance to the second nozzles (31).

17. Filling device according to claim 16, **characterized in that** the number of second through-holes (23) of the control device (27) is less than the number of second nozzles (31).

18. Filling device according to claim 16 or 17, **characterized in that** the second through-holes (23) of the control member (27) are disposed and dimensioned in such a fashion that, in each rotational position of the control device (27), at least one of the second nozzles (31) is connected to the second product chamber (25).

19. Filling device according to claim 16 or 17, **characterized in that** the control device (27) can be brought into a blocking position in which all second nozzles (31) are closed.

20. Filling device according to any one of the claims 11 through 19, **characterized in that** the first through-holes (26) and the second through-holes (23) are fashioned in a common control device (27).

21. Filling device according to any one of the claims 11 through 20, **characterized in that** the control device (27) is a control disk which is disposed between an output of the first product chamber (20) and the first nozzles (30) and/or between an output of the second product chamber (25) and the second nozzles (31).

22. Filling device according to claim 21, **characterized in that** the product chambers (20, 25) are mutually concentric.

23. Filling device according to any one of the claims 10 through 22, **characterized in that** the first nozzles (30) are disposed, at least in sections, to be coaxial with respect to the second nozzles (31).

24. Filling device according to any one of the claims 10 through 23, **characterized in that** at least one third nozzle (32) is provided by means of which a third product can be introduced into the container (B).

## Revendications

1. Procédé de remplissage d'un récipient (B) avec au moins deux produits liquides ou pâteux (P₁, P₂), dans lequel un premier produit (P₁) provenant d'une première chambre de produit (20) et un deuxième produit (P₂) provenant d'une deuxième chambre de produit (25) sont introduits simultanément sous pression dans le récipient (B) respectivement par plusieurs premières buses (30) et au moins une deuxième buse (31), **caractérisé en ce que** les premières buses (30) sont divisées en au moins deux groupes de buses (I, II) et **en ce que** le premier produit (P₁) est introduit dans le récipient (B) alternativement par les premières buses (30) de l'un des groupes de buses (I) et par les premières buses (30) de l'autre groupe de buses (II).

2. Procédé selon la revendication 1, **caractérisé en ce que** la liaison entre la première chambre de produit (20) et les premières buses (30) de l'un des groupes de buses (I) est entièrement interrompue lorsque le premier produit (P₁) est introduit dans le récipient (B) par les premières buses (30) de l'autre groupe de buses (II)

3. Procédé selon la revendication 1 ou 2, **caractérisé en ce qu'**au cours du remplissage du récipient (B) on alterne au moins deux fois entre les premières buses (30) des deux groupes de buses (I, II).

4. Procédé selon l'une quelconque des revendications 1 à 3, **caractérisé en ce qu'**au cours du remplissage du récipient (B), une au moins des premières buses (30) reste en liaison avec la première chambre de produit (20).

5. Procédé selon l'une quelconque des revendications 1 à 4, **caractérisé en ce que** l'on prévoit plusieurs deuxièmes buses (31), divisées en au moins deux groupes de buses (X, Y) et **en ce que** le deuxième produit (P₂) est introduit dans le récipient (B) alternativement par les deuxièmes buses (31) de l'un des groupes de buses (X) et par les deuxièmes buses (31) de l'autre groupe de buses (Y).

6. Procédé selon la revendication 5, **caractérisé en ce que** la liaison entre la deuxième chambre de produit (25) et les deuxièmes buses (31) de l'un des groupes de buses (X) est entièrement interrompue lorsque le deuxième produit (P₂) est introduit dans le récipient (B) par les deuxièmes buses (31) de l'autre groupe de buses (Y).

7. Procédé selon la revendication 5 ou 6, **caractérisé en ce qu'**au cours du remplissage du récipient (B) on alterne au moins deux fois entre les deuxièmes buses (31) des deux groupes de buses (X, Y).

8. Procédé selon l'une quelconque des revendications 5 à 7, **caractérisé en ce qu'**au cours du remplissage du récipient (B) au moins une des deux buses (31) reste en liaison avec la deuxième chambre de produit (25)

9. Procédé selon l'une quelconque des revendications 1 à 8, **caractérisé en ce que** l'on introduit en continu un troisième produit (P₃) dans le récipient (B) au moyen d'au moins une troisième buse (32).

10. Dispositif de remplissage pour le remplissage d'un récipient (B) avec au moins deux produits liquides ou pâteux (P₁, P₂), dans lequel un premier produit (P₁) provenant d'une première chambre de produit (20) et un deuxième produit (P₂) provenant d'une deuxième chambre de produit (25) peuvent être introduits simultanément sous pression dans le récipient (B) respectivement par plusieurs premières buses (30) et au moins une deuxième buse (31), et dans lequel les premières buses (30) présentent un dispositif d'arrêt (22) pouvant être commandé, au moyen duquel chaque première buse (30) peut être à volonté ouverte ou fermée, **caractérisé en ce que** le dispositif d'arrêt (22) est commandé de telle manière qu'une partie seulement des premières buses (30) est ouverte simultanément et que les premières buses (30) restantes sont fermées.

11. Dispositif de remplissage selon la revendication 10, **caractérisé en ce que** le dispositif d'arrêt (22) est une pièce de commande (27) entraînée, montée basculante ou pivotante, présentant plusieurs premiers perçages traversants (26) par lesquels le premier produit (P₁) provenant de la première chambre de produit (20) peut parvenir aux premières buses (30).

12. Dispositif de remplissage selon la revendication 11, **caractérisé en ce que** le nombre de premiers perçages traversants (26) de la pièce de commande (27) est inférieur au nombre de premières buses (30).

13. Dispositif de remplissage selon la revendication 11 ou 12, **caractérisé en ce que** les premiers perçages traversants (26) de la pièce de commande (27) sont dimensionnés et disposés de telle manière que dans chaque position de pivotement de la pièce de commande (27) au moins une des premières buses (30) est en liaison avec la première chambre de produit (20).

14. Dispositif de remplissage selon la revendication 11 ou 12, **caractérisé en ce que** la pièce de commande (27) peut être amenée dans une position d'arrêt dans laquelle toutes les premières buses (30) sont fermées.

15. Dispositif de remplissage selon l'une quelconque des revendications 11 à 14, **caractérisé en ce que** l'on prévoit plusieurs deuxièmes buses (31) présentant un dispositif d'arrêt (22) pouvant être commandé, au moyen duquel chaque deuxième buse (31) peut être ouverte ou fermée à volonté, dans lequel le dispositif d'arrêt (22) est commandé de telle façon qu'une partie seulement des deuxièmes buses (31) est ouverte simultanément et les deuxièmes buses (31) restantes sont fermées.

16. Dispositif de remplissage selon la revendication 15, **caractérisé en ce que** le dispositif d'arrêt (22) est une pièce de commande (27) entraînée, montée basculante ou pivotante, présentant plusieurs deuxièmes perçages traversants (23) par lesquels le deuxième produit (P₂) provenant de la deuxième chambre de produit (25) peut parvenir aux deuxièmes buses (31).

17. Dispositif de remplissage selon la revendication 16, **caractérisé en ce que** le nombre de deuxièmes perçages traversants (23) de la pièce de commande (27) est inférieur au nombre de deuxièmes buses (31).

18. Dispositif de remplissage selon la revendication 16 ou 17, **caractérisé en ce que** les deuxièmes perçages traversants (23) de la pièce de commande (27) sont dimensionnés et disposés de telle façon que dans chaque position de rotation de la pièce de commande (27) au moins une des deuxièmes buses (31) est en liaison avec la deuxième chambre de produit (25).

19. Dispositif de remplissage selon la revendication 16 ou 17, **caractérisé en ce que** la pièce de commande (27) peut être amenée dans une position d'arrêt dans laquelle toutes les deuxièmes buses (31) sont fermées.

20. Dispositif de remplissage selon l'une quelconque des revendications 11 à 19, **caractérisé en ce que** les premiers perçages traversants (26) et les deuxièmes perçages traversants (23) sont formés dans une pièce de commande (27) commune.

21. Dispositif de remplissage selon l'une quelconque des revendications 11 à 20, **caractérisé en ce que** la pièce de commande (27) est un disque de commande placé entre une sortie de la première chambre de produit (20) et les premières buses (30) et/ou entre une sortie de la deuxième chambre de produit (25) et les deuxièmes buses (31).

22. Dispositif de remplissage selon la revendication 21, **caractérisé en ce que** les chambres de produit (20, 25) sont disposées de manière concentrique.

23. Dispositif de remplissage selon l'une quelconque des revendications 10 à 22, **caractérisé en ce que** les premières buses (30) sont disposées au moins par segments de manière coaxiale par rapport aux deuxièmes buses (31).

24. Dispositif de remplissage selon l'une quelconque des revendications 10 à 23, **caractérisé en ce que** l'on prévoit au moins une troisième buse (32) au moyen de laquelle on peut introduire un troisième produit dans le récipient (B).
